# EUROPÄISCHE PATENTSCHRIFT

(11) **EP 3 344 469 B1**
(45) Veröffentlichungstag und Bekanntmachung des Hinweises auf die Patenterteilung: **14.08.2019**
(21) Anmeldenummer: 16759784.8
(22) Anmeldetag: 01.09.2016
(51) Int. Cl.: B42D 25/00

(54) **WERT- UND/ODER SICHERHEITSDOKUMENT MIT EINEM RASTER**
DOCUMENT OF VALUE AND/OR SECURITY DOCUMENT WITH A GRID
DOCUMENT DE VALEUR ET/OU DE SÉCURITÉ PRÉSENTANT UNE TRAME

(30) Priorität: 02.09.2015 DE 102015114665
(43) Veröffentlichungstag der Anmeldung: 11.07.2018
(73) Patentinhaber: Bundesdruckerei GmbH, 10969 Berlin (DE)
(72) Erfinder: SCHABACKER, Hanno, 10439 Berlin (DE)
(74) Vertreter: Keil & Schaafhausen Patent- und Rechtsanwälte PartGmbB
(86) Internationale Anmeldenummer: PCT/EP2016/070656
(87) Internationale Veröffentlichungsnummer: WO 2017/037198

(56) Entgegenhaltungen:
- WO-A1-2015/018639
- US-A1- 2003 021 437

## Beschreibung

Die vorliegende Erfindung betrifft ein Wert- und/oder Sicherheitsdokument mit einem Halbton- oder Duotonbild umfassend ein Raster umfassend eine Vielzahl gleich oder ähnlich geformter Rasterelemente. Die Erfindung betrifft ferner ein Verfahren zur Herstellung eines Wert- und/oder Sicherheitsdokuments, bei dem ein Halbton- oder Duotonbild umfassend ein Raster aufgedruckt wird.

Raster werden in der Drucktechnik eingesetzt, um Bilder darzustellen, da in Druckmaschinen aus technischen Gründen nur eine bestimmte, begrenzte Auswahl von Farben zur Verfügung steht. Diese Farben können ausschließlich in reiner Form gedruckt werden. Die meisten Druckverfahren können somit *per* se keine echten Halbtöne darstellen. An einer Stelle kann entweder ein Farbpunkt gedruckt werden oder nicht. Um verschiedene Graustufen und Farben darzustellen, werden deshalb Raster verwendet, mit deren Hilfe unterschiedliche Farbtöne, Sättigungen oder verschiedene Helligkeiten in einem Bild dargestellt werden können. Um eine beliebige Farbe zu erhalten, werden beispielsweise sehr feine Druckpunkte in Grundfarben (meist Cyan-Magenta-Gelb-Schwarz) nebeneinander gedruckt, um den gewünschten resultierenden Farbeindruck zu erzielen.

Häufig wird heute zur Darstellung von Bildern ein amplitudenmoduliertes Punktraster verwendet, bei dem eine Bildfläche in eine feste Zahl von Rasterzellen aufgeteilt wird (zum Beispiel 60er Raster mit 60 x 60 Zellen pro Quadratzentimeter). Die Variation des Farbeindrucks bei einem derartigen Raster erfolgt über die Größe eines Punktes in dieser Zelle (die Amplitude, siehe Fig. 4).

Derartige Punktraster sind unter dem Aspekt eines Grafikdesigns für die Sicherheitstechnologie nur schlecht geeignet, da solche Punktraster sehr anfällig sind für Falsifikate (Nachdruck/Reproduktion/Nachahmung).

Das Dokument US 2003/0021437 A1 offenbart ein Wert- und/oder Sicherheitsdokument nach dem Oberbegriff des Anspruchs 1. Die Aufgabe der vorliegenden Erfindung besteht somit darin, ein Wert- und/oder Sicherheitsdokument zu schaffen, das ein Raster mit einem höheren Grad an Fälschungssicherheit besitzt. Weiter besteht die Aufgabe der vorliegenden Erfindung darin, ein einfaches Verfahren zur Herstellung eines Wert- und/oder Sicherheitsdokuments mit einem derartigen Raster anzugeben.

Die obige Aufgabe wird gelöst durch ein Wert- und/oder Sicherheitsdokument mit den Merkmalen des Anspruchs 1. Insbesondere weist das erfindungsgemäße Wert- und/oder Sicherheitsdokument ein Halbton- oder Duotonbild mit einem Raster auf, bei dem jedes Rasterelement der Vielzahl gleich oder ähnlich geformter Rasterelemente eine Innenfläche und eine hiervon verschiedene Außenfläche besitzt, wobei die Außenfläche die Innenfläche teilweise oder vollständig umgibt und wobei
- die Außenfläche eine sichtbare erste Farbe,
- die Innenfläche des Rasterelements keine Farbe oder eine sichtbare zweite Farbe aufweist, welche hinsichtlich ihrer Helligkeit, ihrem Farbton und/oder ihrer Sättigung verschieden von der ersten Farbe der Außenfläche ist und
- die Außenfläche des Rasterelements als Abschnitt eines Kreisrings oder eines ovalen Rings und die Innenfläche als Kreis oder Oval ausgebildet ist.

Als gleich geformte Rasterelemente werden bei der vorliegenden Erfindung Rasterelemente verstanden, die so geformt sind, dass sie ohne Skalierung deckungsgleich überlagert werden können.

Als ähnlich geformte Rasterelemente werden bei der vorliegenden Erfindung solche Rasterelemente bezeichnet, bei denen sich wenigstens eine Umrisslinie von Innen- oder Außenfläche eines ersten Rasterelements zweier gleich oder ähnlich geformter Rasterelemente durch Skalieren auf die entsprechende Umrisslinie des zweiten gleich oder ähnlich geformten Rasterelements abbilden lässt. D.h., die Formen derartiger (ähnlicher) Rasterelemente unterscheiden sich lediglich in dem Flächeninhalt der Innenfläche und/oder der Außenfläche, nicht jedoch in der Beschaffenheit der geometrischen Form der Innen- und Außenfläche selbst, d.h. in der Kreisringform, der Kreisform, der Quadratform, der Quadratringform, der Sechseckringform, der Kreisringabschnittsform oder dergl.

Der Vorteil der erfindungsgemäßen Lösung besteht darin, dass durch die Innenfläche des Rasters eine deutliche Verfeinerung der Bildstruktur erreicht wird, welche nur durch sehr hochauflösende Ausgabegeräte reproduziert werden kann, die nur in der Sicherheitstechnologie verfügbar sind. Unterschiedliche Farben bzw. Helligkeiten in einem Halbton- oder Duoton-Bild sind weiterhin darstellbar. Gleichzeitig dient eine derart strukturierte Rasterung mit einer innen liegenden Innenfläche als Kopierschutz bei Falsifikaten mit Fotokopierer/Laserdruckern/Inkjet-Drucker etc. Weiter werden beim Scannen/Kopieren aufgrund der Frequenz des Scanners oder Kopierers unter Umständen Moires/Interferenzmuster erzeugt, die einen Fälschungsversuch anzeigen. Die vergleichsweise kleinen Innenflächen können je nach Auflösung des Ausgabegerätes zulaufen, beispielsweise kreisförmige Rasterelemente nicht mehr dargestellt werden, bzw. es können feine Konturlinien in dem durch das Raster dargestellten Bild wegbrechen. Diese Effekte erschweren eine Nachahmung ebenfalls. Gleichzeitig ist der darstellbare Bildinhalt durch die Erfindung nicht eingeschränkt, so dass ein Wert- und/oder Sicherheitsdokument oder ein Teil davon, wie z.B. ein einzelnes Bild- oder Sicherheitselement, vollständig aus erfindungsgemäß ausgebildeten Rasterelementen, die ein erfindungsgemäßes Raster bilden, aufgebaut sein kann.

Die Definition der Farben erfolgt im Rahmen der vorliegenden Erfindung im HSB-Farbraum (h=hue (Farbwert/Farbton), s=saturation (Sättigung), b=brightness (Helligkeit)). Analog können selbstverständlich auch andere Farbmodelle verwendet werden.

Eine Amplitudenmodulation des Rasters zur Darstellung des Bildinhalts mit verschiedenen Farben wird besonders bevorzugt dadurch erreicht, dass der Flächeninhalt der Außenfläche und/oder der Flächeninhalt der Innenfläche geändert und dem jeweils gewünschten Farb- und/oder Helligkeitston angepasst werden. Besonders bevorzugt werden bei der Modulation entweder der Flächeninhalt der Innenfläche oder der Flächeninhalt der Außenfläche jeweils konstant gelassen und lediglich der Flächeninhalt der jeweils anderen Fläche variiert. Der Abstand der Rasterelemente, d.h. beispielsweise der Abstand der Mittelpunkte benachbarter Rasterelemente, bleibt dabei konstant. Beispielsweise wird mit einem größeren Flächeninhalt der Außenfläche ein dunklerer Halbton erreicht, während mit einem kleineren Flächeninhalt der Außenfläche ein hellerer Halbton dargestellt wird, wenn die Innenfläche keine Farbe aufweist und in ihrem Flächeninhalt konstant bleibt. Bei der Amplitudenmodulation sind die Rasterelemente, wie oben beschrieben, untereinander im geometrischen Sinne ähnlich, die Zahl der Rasterelemente pro Flächeneinheit, d.h. ihre Dichte, ist konstant.

Alternativ können die verschiedenen Halbtöne auch mittels einer Frequenzmodulation im Raster dargestellt werden, indem jeweils gleiche Rasterelemente eingesetzt werden, deren Abstand variiert. Beispielsweise wird bei einem kleinen Abstand der Rasterelemente und damit höherer Dichte der Rasterelemente pro Flächeneinheit ein dunklerer Halbton im Bild dargestellt, während bei einem größeren Abstand der Rasterelemente und somit geringerer Dichte der Rasterelemente pro Flächeneinheit ein hellerer Halbton erzielt werden kann.

Alternativ kann die Außenfläche des Rasterelements als Kreisring und die Innenfläche als in dem Kreisring angeordneter Kreis ausgebildet sein. In diesem Fall besitzt das Rasterelement eine besonders einfach realisierbare Form. Bei einer derartigen Form eines Rasterelements werden unterschiedliche Flächeninhalte der Innen- und Außenfläche für eine Amplitudenmodulation durch unterschiedliche Durchmesser des innen liegenden Kreises bzw. Breiten des außen liegenden Kreisrings realisiert.

Alternativ kann die Außenfläche als ovaler Ring und die Innenfläche als in dem ovalen Ring angeordnetes Oval ausgebildet sein. Diese alternativ geformten Rasterelemente erhöhen die Fälschungssicherheit des Rasters nochmals.

Aufgrund der ungewöhnlichen Form besitzen Raster mit Rasterelementen eine erhöhte Fälschungssicherheit, bei denen die Außenfläche die Innenfläche lediglich teilweise umgibt. Derartige Rasterelemente werden im Folgenden auch als offene Rasterelemente benannt, während als geschlossene Rasterelemente die Rasterelemente bezeichnet werden, bei denen die Außenfläche die Innenfläche vollständig umgibt. Erfindungsgemäß wird ein offenes Rasterelement durch einen Abschnitt eines Kreisrings oder eines ovalen Rings gebildet. Bei offenen Rasterelementen weist die Außenfläche eine Öffnung in dem Bereich auf, in der die Außenfläche die Innenfläche nicht umschließt. Der Winkel der Öffnung, der von einem Mittelpunkt des Rasterelements gemessen werden kann, beträgt vorzugsweise weniger als 180°, besonders bevorzugt zwischen 120° und 60°, da sonst einerseits die Flächenbedeckung mit Farbe zu gering ist und andererseits der Öffnungswinkel im Druck nur schwierig realisierbar ist. Falls auch die Innenfläche eine Farbe trägt, kann diese ebenfalls im Winkelbereich der Öffnung der Außenfläche eine Öffnung aufweisen. In dem erfindungsgemäßen Raster zeigt die

Öffnung der Außenfläche vorzugsweise in die gleiche Richtung. Alternativ können alternierend verschiedene Öffnungsrichtungen der Rasterelemente verwendet werden. Die Verwendung der oben beschriebenen Amplitudenmodulation oder Frequenzmodulation zur Darstellung unterschiedlicher Farben im Bild kann für offene Rasterelemente analog zur Verwendung bei geschlossenen Rasterelementen erfolgen.

Weiter kann bei offenen oder geschlossenen Rasterelementen, insbesondere bei Verwendung einer Farbe auch in der Innenfläche (d.h. bei einem Duoton-Raster), ein Überlappungsbereich zwischen Innen- und Außenfläche entstehen, der eine Mischfarbe der Farbe der Außenfläche und der Farbe der Innenfläche trägt. Dieser Überlappungsbereich kann ebenfalls im Rahmen der Amplitudenmodulation in seinem Flächeninhalt variiert werden. Alternativ kann der Überlappungsbereich in seinem Flächeninhalt konstant gehalten werden, insbesondere bei Frequenzmodulation oder dann, wenn bei der Amplitudenmodulation lediglich der Flächeninhalt der Außenfläche verändert wird. Er beeinflusst die wahrgenommene Farbigkeit des Bildes zusätzlich zu der Innenfläche und der Außenfläche.

Erfindungsgemäß umfasst ein Halbton- oder Duotonbild ein oben beschriebenes Raster. Für ein Mehrtonbild mit mehr als zwei Farben können die oben beschriebenen Rasterelemente nebeneinander in Zellen des Bildes gedruckt werden. Ein derartiges Bild besitzt eine höhere Fälschungssicherheit und kann daher als Sicherheitselement für das erfindungsgemäße Wert- und/oder Sicherheitsdokument wie Banknote, Pass, Ausweis, Chipkarte, Ticket, Scheck oder dergleichen dienen. Es kann in vorteilhafter Weise insbesondere im Sicherheitsunterdruck eingesetzt werden.

Bei einem einfachen Verfahren zur Herstellung eines Wert- und/oder Sicherheitsdokuments wird erfindungsgemäß ein Halbton- oder Duotonbild als Sicherheitselement dadurch realisiert, dass ein Raster mit erhöhter Fälschungssicherheit umfassend eine Vielzahl gleich oder ähnlich geformter Rasterelemente auf einen Träger oder eine innenliegende Schicht aufgedruckt wird, wobei jedes Rasterelement eine Innenfläche und eine Außenfläche aufweist, wobei die Außenfläche die Innenfläche teilweise oder vollständig umgibt und wobei
- die Außenfläche eine erste Farbe,
- die Innenfläche des Rasterelements keine Farbe oder eine zweite Farbe aufweist, welche hinsichtlich ihrer Helligkeit, ihrem Farbton und/oder ihrer Sättigung verschieden von der ersten Farbe der Außenfläche ist, und
- die Außenfläche des Rasterelements als Abschnitt eines Kreisrings oder eines ovalen Rings und die Innenfläche als Kreis oder Oval ausgebildet ist.

Die Rasterelemente werden dabei so angeordnet, dass durch die Gesamtheit aller Rasterelemente ein Bild (Halbton- oder Duotonbild) dargestellt wird.

Zur Amplitudenmodulation des Rasters werden bei dem erfindungsgemäßen Verfahren der Flächeninhalt der Außenfläche und/oder der Flächeninhalt der Innenfläche gemäß der gewünschten Farbe variiert, wobei die Rasterelemente den gleichen Abstand aufweisen. Alternativ kann natürlich auch eine Frequenzmodulation mit dem erfindungsgemäßen Raster realisiert werden, indem der Abstand gleicher Rasterelemente mit der oben beschriebenen erfindungsgemäßen Form je nach gewünschter Farbe variiert wird.

Der Abstand der Rasterelemente kann beispielsweise anhand des Abstands der Mittelpunkte der Rasterelemente oder der Seitenkanten der Rasterelemente bestimmt werden. Beispielsweise können Abstände der Mittelpunkte benachbarter Rasterelemente im Bereich 370 µm bis 560 µm, vorzugsweise 400 µm bis 450 µm liegen. Der Abstand der Seitenkanten der Rasterelemente kann beispielsweise 78 bis 96 µm betragen, vorzugsweise 80 bis 86 µm. Derartige Raster besitzen eine hohe Fälschungssicherheit aufgrund der Dichte der Rasterelemente und erlaubt eine ansprechende Darstellung von Bildern.

Der Durchmesser der Innenfläche der Rasterelemente liegt vorzugsweise im Bereich 80 µm bis 140 µm, besonders bevorzugt im Bereich 80 µm bis 100 µm. Die Breite der Außenfläche, z.B. die Ringbreite des außen liegenden Kreisrings, liegt vorzugsweise im Bereich 40 µm bis 180 µm, besonders bevorzugt im Bereich 40 µm bis 130 µm. Bei einer derartigen Größe der Rasterelemente können ansprechende Bilder mit einem Feinheitsgrad, der eine hohen Fälschungssicherheit garantiert, realisiert werden, wobei die Bilder sich auch drucktechnisch umsetzen lassen.

Zum Drucken wird erfindungsgemäß eine Druckvorlage oder Druckform mit einer Oberflächenstruktur gelöst, welche zum Drucken eines oben beschriebenen Rasters zur Erstellung eines erfindungsgemäßen Druckbildes dient. Hierbei kann das Raster auch durch mehrere Druckvorlagen oder Druckformen realisiert werden, die nacheinander zum Drucken angewendet werden. Die Außen- und die Innenfläche jedes Rasterelements stellen dabei beispielsweise entweder Erhöhungen oder Vertiefungen in der Druckform dar.

Die Erfindung wird nachfolgend anhand von Ausführungsbeispielen und unter Bezugnahme auf die Figuren erläutert. Dabei bilden alle beschriebenen und/oder bildlich dargestellten Merkmale für sich oder in beliebiger Kombination den Gegenstand der Erfindung, auch unabhängig von ihrer Zusammenfassung in den Ansprüchen oder deren Rückbezügen.

Es zeigen schematisch:
- Fig. 1: eine erste Variante eines erfindungsgemäßen Rasters in einer Ansicht von oben,
- Fig. 2: ein erstes Rasterelement des Rasters gemäß Fig. 1 in einer Ansicht von oben,
- Fig. 3: ein zweites Rasterelement des Rasters gemäß Fig. 1 in einer Ansicht von oben,
- Fig. 4: ein Halbton-Bild mit einem Raster nach dem Stand der Technik,
- Fig. 5: ein erstes Ausführungsbeispiel eines erfindungsgemäßen Halbton-Bildes in einer Ansicht von oben,
- Fig. 6: ein zweites Ausführungsbeispiel eines erfindungsgemäßen Rasters in einer Ansicht von oben,
- Fig. 7: ein Rasterelement des Rasters gemäß Fig. 6 in einer Ansicht von oben,
- Fig. 8: eine Variante eines Duoton-Bilde in einer Ansicht von oben,
- Fig. 9: ein Ausschnitt des Duotonbildes gemäß Fig. 8,
- Fig. 10: ein Ausführungsbeispiel eines erfindungsgemäßen Rasters in einer Ansicht von oben,
- Fig. 11: ein erstes Rasterelement des Rasters gemäß Fig. 10 in einer Ansicht von oben,
- Fig. 12: ein zweites Rasterelement des Rasters gemäß Fig. 10 in einer Ansicht von oben und
- Fig. 13: ein erfindungsgemäßes Wert- und/oder Sicherheitsdokument in einer Ansicht von oben.

Fig. 13 zeigt ein erfindungsgemäßes Wert- und/oder Sicherheitsdokument 100, beispielsweise eine Banknote, Pass, Ausweis, Chipkarte, Ticket, Scheck oder dergleichen. Das Wert- und/oder Sicherheitsdokument weist einen Träger aus einem Papier- und/oder Kunststoffmaterial auf, auf den als Sicherheitselement ein Halbton- oder Duotonbild 101 aufgedruckt oder anderweitig aufgebracht ist, beispielsweise auf- oder eingelasert ist. Das Halbton- oder Duotonbild kann auch auf einer innenliegenden Schicht eines mehrschichtigen Wert- und/oder Sicherheitsdokuments aufgedruckt oder anderweitig aufgebracht sein. Das Halbton- oder Duotonbild 101 umfasst jeweils ein Raster, das in den Figuren 1 bis 3 und 5 bis 12 in verschiedenen Ausführungsbeispielen dargestellt ist.

Das in Fig. 1 gezeigte Rasters 1 weist eine Vielzahl von Rasterelementen 10 auf, wobei das Raster 1 ein amplitudenmoduliertes Raster ist, bei dem in jeder Rasterzelle genau ein Rasterelement 10 angeordnet ist. Jedes Rasterelement 10 setzt sich zusammen aus einer kreisringförmigen farbigen oder schwarzen Außenfläche 11 und einer in der Außenfläche 11 angeordneten nicht gefärbten bzw. weißen Innenfläche 12, welche die Form eines Kreises besitzt.

Die Figuren 2 und 3 zeigen jeweils ein Rasterelement 10a und 10b aus unterschiedlichen Bereichen des Rasters 1, wobei die Innenfläche 11 jeweils den gleichen Durchmesser d₁ (z.B. d₁ = 80 µm) und somit den gleichen Flächeninhalt aufweist. Die kreisringförmige Außenfläche 12 besitzt bei dem Rasterelement 10a der Fig. 2 eine kleinere Ringbreite B₁ (z.B. B₁ = 80 µm) als das Rasterelement 10b der Fig. 3, dessen Ringbreite in der Zeichnung mit B₂ (z.B. B₂ = 160 µm) gekennzeichnet ist. Die Außenfläche 12 des in Fig. 3 dargestellten Rasterelements besitzt somit einen größeren Flächeninhalt und erzeugt demnach an einer Stelle eines aus dem Raster erzeugten Bildes einen Bereich geringerer Helligkeit bzw. einen stärker eingefärbten Bereich (siehe Bereich oben im Raster 1 der Fig. 1) als das in Fig. 2 dargestellte Rasterelement 10a (siehe Bereich unten im Raster 1 der Fig. 1). Die verschiedenen Abstufungen, beispielsweise Grauabstufungen, werden, wie anhand der Fig. 2 und 3 erläutert, durch Modulation der Konturstärke (Flächeninhalt bzw. Breite des Kreisrings) des die Außenfläche 12 ausbildenden Kreisrings erreicht. Alternativ kann der Durchmesser d₁ der Innenfläche 11 bei gleichbleibender Breite B₁ oder B₂ des Kreisrings der Außenfläche 12 variiert werden. Eine oben beschriebene Frequenzmodulation zur Darstellung von Halbtönen ist ebenfalls möglich.

Ein Bild mit derartigen Grauabstufungen durch amplitudenmodulierte Rasterelemente in Form eines Kreisrings mit kreisförmiger Innenfläche, wie sie in den Fig. 2 und 3 dargestellt sind, ist in Fig. 5 gezeigt. Beispielsweise besitzt die kreisringförmige Außenfläche der Rasterelemente im Bereich H des weißen Teils des Augapfels der Augen der dargestellten Person eine kleinere Breite als im Bereich D am äußeren dunklen Lidrand.

Bei einem Fälschungsversuch eines Wert- und/oder Sicherheitsdokuments mit einem derartigen Raster beispielsweise mittels eines Scanners, Fotokopierers, Laserdruckers oder Inkjet-Druckers werden aufgrund der Frequenz dieser Geräte Moire-Strukturen oder Interferenzmuster erzeugt, welche die Fälschung erkennen lassen. Ferner laufen die Innenflächen 11 je nach Auflösung des Ausgabegeräts zu, sodass keine Innenfläche 11 mehr zu erkennen ist, d.h. feine Kreisringe (z.B. B₁) nicht mehr dargestellt werden, oder es verschwinden feine Konturlinien des Bildes, sodass die gefälschte, nachgestellte Darstellung nicht der ursprünglichen entspricht, was beispielsweise mittels eine Lupe nachgewiesen werden kann.

Alternativ können als Rasterelemente analog zu den oben dargestellten Kreis- bzw. Kreisring-Rasterelementen auch Quadrat- bzw. Quadratring-Rasterelemente, Rechteck- bzw. Rechteckring-Rasterelemente sowie fünfeckförmige bzw. fünfeckringförmige Rasterelemente verwendet werden.

In Fig. 6 ist ein Rasters 1', nämlich ein Duoton-Raster gezeigt. Die Form der Rasterelemente 10c ist analog zu dem Ausführungsbeispiel gemäß Fig. 1 bis 3 und 5. Anders als bei dem in Fig. 1 dargestellten Ausführungsbeispiel besitzt nun auch die kreisförmige Innenfläche 11 des Rasterelements 10 eine (zweite) Farbe, die zusammen mit der ersten Farbe der kreisringförmigen Außenfläche 12 in einem Überlappungsbereich 13 eine Mischfarbe ergibt. Die Farbe der Innenfläche ist beispielsweise PMS 185 U (Rot), während die Farbe der Außenfläche 12 beispielsweise PMS 320 U (Blau) ist. Entsprechend ist die Farbe des Überlappungsbereichs 13 eine Mischung aus PMS 185 U und PMS 320 U.

Bei dieser Ausführungsform wird die Farbwirkung bzw. der Farbeindruck jeweils durch die Farbe und die Flächeninhalte der Innenfläche 11, der Außenfläche 12 und des Überlappungsbereichs 13 bestimmt. Um die Farbwirkung in Richtung der Farbe der Innenfläche 11 zu verschieben, wird die Innenfläche 11, welche kreisförmig ist, vergrößert in Bezug auf den Flächeninhalt der Außenfläche 12, d.h. der Durchmesser d₁ (hier z.B. d₁ = 80 µm und d₂ = 110 µm) des die Innenfläche 11 bildenden Kreises wird vergrößert. Bei einer Betonung der Farbe der Außenfläche wird der Flächeninhalt der Außenfläche 12, d.h. die Breite B₃ (hier z.B. B3 = 65 µm), vergrößert. Beim Druck eines derartigen Rasters 1' wird zunächst die die Außenfläche 12 bildende erste Farbe gedruckt und anschließend die Rasterpunkte der zweiten Farbe, welche die Innenfläche 11 ausbilden. Der die Außenfläche 12 bildende Kreisring besitzt hier die Breite B₃ von z.B. 65 µm. Der Überlappungsbereich 13 kann hier eine Breite von (d₂ - d₁) / 2 = B₁ - B₃ = 15 µm aufweisen. Beispielwerte sind d1 = 80 µm, d2 = 110 µm, B1 = 80 µm, B3 = 65 µm, Breite Überlappungsbereich 13 = 15 µm.

Ein Beispiel für ein Duotonbild mit derartigen Rasterelementen ist in Fig. 8 dargestellt. Fig. 9 zeigt einen Ausschnitt aus dem Bild, bei dem das verwendete Raster und entsprechend die einzelnen Rasterelemente detaillierter zu sehen sind.

Alternativ kann ein derartiges Raster für ein Duoton-Bild natürlich auch als frequenzmoduliertes Raster ausgeführt sein.

Die in den Fig. 1 bis 3 und 5 bis 9 dargestellten Raster verwenden geschlossene Rasterelemente. In den Fig. 10 bis 12 wird demgegenüber ein Raster 1" mit offenen Rasterelementen 10 dargestellt. Hierbei entsprechen die in Fig. 11 und 12 gezeigten Rasterelemente 10e, 10f den Rasterelementen 10a und 10b der Fig. 2 und 3 mit dem Unterschied, dass die Struktur der Außenfläche 12 nicht vollständig geschlossen ist bzw. die Außenfläche 12 die Innenfläche 11 nicht vollständig umschließt und einen Kreisring-Abschnitt ausbildet. Er weist einen Öffnungswinkel α von etwa 90° auf. Auch die Abmessungen d1, B1, B2 entsprechen den Abmessungen der Rasterelemente 10a und 10b mit dem gleichen Effekt, nämlich der Darstellung unterschiedlicher Grautöne. Durch den Öffnungswinkel in dem Rasterelement ist dieses noch fälschungssicherer. Bei dem in Fig. 10 dargestellten Raster zeigt die Öffnung in der Außenfläche 12 stets in die gleiche Richtung, nämlich nach unten. Alternativ können unterschiedliche Öffnungsrichtungen verwendet werden, z.B. kann ein erstes Rasterelemente eine nach unten zeigende Öffnung und das benachbarte Rasterelement eine nach oben zeigende Öffnung aufweisen usw.

Zur Herstellung eines in Fig. 13 gezeigten Wert- und/oder Sicherheitsdokuments wird eine Druckvorlage oder eine Druckform mit einer Oberflächenstruktur erstellt, welche zur Herstellung eines oben beschriebenen Halbton- oder Duotonbilds dient. Mittels der Druckform wird in bekannter Weise unter Verwendung einer Druckmaschine ein Halbton- oder Duotonbild auf einen Träger oder eine innenliegende Schicht eines Wert- und/oder Sicherheitsdokuments aus einem Papier- und/oder Kunststoffmaterial aufgedruckt. Hierfür können beispielsweise Hochdruck- oder Tiefdruckverfahren sowie Offsetdruck verwendet werden. Alternativ kann ein solches Halbton- oder Duotonbild in einen Träger oder eine Schicht mittels bekannter Laserverfahren eingelasert werden.

### Bezugszeichenliste

- 1, 1', 1": Raster
- 10, 10a, 10b, 10c: Rasterelement
- 10e, 10f: Rasterelement
- 11: Innenfläche
- 12: Außenfläche
- 13: Überlappungsbereich
- 100: Wert- und/oder Sicherheitsdokument
- 101: Halbton- oder Duotonbild
- d₁, d₂: Durchmesser der als Kreis ausgeführten Innenfläche 11, im Fall von d₂ einschließlich Überlappungsbereich 13
- B₁, B₂, B₃: Breite der als Kreisring ausgeführten Außenfläche 12, im Fall von B₃ ohne Überlappungsbereich 13
- H, D: Bereich des Bildes
- α: Öffnungswinkel

## Patentansprüche

1. Wert- und/oder Sicherheitsdokument (100) mit einem Halbton- oder Duotonbild (101) umfassend ein Raster (1, 1', 1") umfassend eine Vielzahl gleich oder ähnlich geformter Rasterelemente (10, 10a, 10b, 10c, 10e, 10f), wobei jedes Rasterelement eine Innenfläche (11) und eine Außenfläche (12) besitzt, wobei die Außenfläche (12) die Innenfläche (11) teilweise oder vollständig umgibt und wobei
• die Außenfläche (12) eine erste Farbe und
• die Innenfläche (11) des Rasterelements (10, 10a, 10b, 10c, 10e, 10f) keine Farbe oder eine zweite Farbe aufweist, welche hinsichtlich ihrer Helligkeit, ihrem Farbton und/oder ihrer Sättigung verschieden von der ersten Farbe der Außenfläche (12) ist,
**dadurch gekennzeichnet, dass** die Außenfläche (12) des Rasterelements (10e, 10f) als Abschnitt eines Kreisrings oder eines ovalen Rings und die Innenfläche (11) als Kreis oder Oval ausgebildet ist.

2. Wert- und/oder Sicherheitsdokument nach Anspruch 1, **dadurch gekennzeichnet, dass** eine Amplitudenmodulation des Rasters (1, 1', 1") durch eine Änderung des Flächeninhalts der Außenfläche (12) und/oder durch eine Änderung des Flächeninhalts der Innenfläche (11) besteht, wobei die Rasterelemente jeweils den gleichen Abstand aufweisen.

3. Wert- und/oder Sicherheitsdokument nach Anspruch 1, **dadurch gekennzeichnet, dass** eine Frequenzmodulation des Rasters (1, 1', 1") dadurch besteht, dass der Abstand der Rasterelemente variiert ist.

4. Wert- und/oder Sicherheitsdokument nach einem der vorhergehenden Ansprüche , **dadurch gekennzeichnet, dass** ein Öffnungswinkel (α) des Abschnitts des Kreisrings oder des ovalen Rings weniger als 180° beträgt, vorzugsweise zwischen 60° und 120° liegt.

5. Wert- und/oder Sicherheitsdokument nach einem der vorhergehenden Ansprüche, **dadurch gekennzeichnet, dass** die Öffnungen der Außenfläche aller Rasterelemente jeweils in die gleiche Richtung oder alternierend in verschiedene Richtungen zeigen.

6. Verfahren zur Herstellung eines Wert- und/oder Sicherheitsdokuments (100), wobei ein Halbton- oder Duotonbild (101) umfassend ein Raster (1, 1', 1") umfassend eine Vielzahl gleich oder ähnlich geformter Rasterelemente (10, 10a, 10b, 10c, 10e, 10f), aufgedruckt wird, wobei jedes Rasterelement (10, 10a, 10b, 10c, 10e, 10f) eine Innenfläche (11) und eine Außenfläche (12) aufweist, wobei die Außenfläche (12) die Innenfläche (11) teilweise oder vollständig umgibt und wobei
• die Außenfläche (12) eine erste Farbe und
• die Innenfläche (11) des Rasterelements (10, 10a, 10b, 10c, 10e, 10f) keine Farbe oder eine zweite Farbe aufweist, welche hinsichtlich ihrer Helligkeit, ihrem Farbton und/oder ihrer Sättigung verschieden von der ersten Farbe der Außenfläche (12) ist,
**dadurch gekennzeichnet, dass** die Außenfläche (12) des Rasterelements (10e, 10f) als Abschnitt eines Kreisrings oder eines ovalen Rings und die Innenfläche (11) als Kreis oder Oval ausgebildet ist.

7. Verfahren nach Anspruch 6, **dadurch gekennzeichnet, dass** das Raster (1, 1', 1") eine Amplitudenmodulation aufweist, bei der der Flächeninhalt der Außenfläche (12) und/oder der Flächeninhalt der Innenfläche (11) geändert ist.

8. Verfahren nach Anspruch 6, **dadurch gekennzeichnet, dass** das Raster eine Frequenzmodulation aufweist, bei der der Abstand der Rasterelemente variiert ist.

## Claims

1. A document of value and/or security (100) with a halftone or duotone image (101) with a grid (1, 1', 1") comprising a plurality of identically or similarly formed grid elements (10, 10a, 10b, 10c, 10e, 10f), wherein each grid element has an inner surface (11) and an outer surface (12), wherein the outer surface (12) partially or completely surrounds the inner surface (11) and wherein
• the outer surface (12) is of a first colour and
• the inner surface (11) of the grid element (10, 10a, 10b, 10c, 10e, 10f) is of no colour or of a second colour which in terms of its brightness, its hue and/or its saturation is different from the first colour of the outer surface (12),
**characterised in that** the outer surface (12) of the grid element (10e, 10f) is configured as a section of a circular ring or of an oval ring and the inner surface (11) as part of a circle or oval.

2. The document of value and/or security according to claim 1, **characterised in that** there is amplitude modulation of the grid (1, 1', 1") through a change of the surface content of the outer surface (12) and/or through a change of the surface content of the inner surface (11), wherein the grid elements are each at the same distance from one another.

3. The document of value and/or security according to claim 1, **characterised in that** a frequency modulation of the grid (1, 1', 1") exists **in that** the distance between the grid elements is varied.

4. The document of value and/or security according to any one of the preceding claims, **characterised in that** an opening angle (α) of the section of the circular ring or of the oval ring is less than 180° and is preferably between 60° and 120°.

5. The document of value and/or security according to any one of the preceding claims, **characterised in that** the openings of the outer surface of all grid elements each point in the same direction or alternately in different directions.

6. A method for producing a document of value and/or security (100), wherein a halftone or duotone image (101) comprising a grid (1, 1', 1") having plurality of identically or similarly formed grid elements (10, 10a, 10b, 10c, 10e, 10f) is printed on, wherein each grid element (10, 10a, 10b, 10c, 10e, 10f) has an inner surface (11) and an outer surface (12), wherein the outer surface (12) partially or completely surrounds the inner surface (11) and wherein
• the outer surface (12) is of a first colour and
• the inner surface (11) of the grid element (10, 10a, 10b, 10c, 10e, 10f) is of no colour or of a second colour which in terms of its brightness, its hue and/or its saturation is different from the first colour of the outer surface (12),
**characterised in that** the outer surface (12) of the grid element (10e, 10f) is configured as a section of circular ring or of an oval ring and the inner surface (11) as a circle or oval.

7. The method according to claim 6, **characterised in that** the grid (1, 1', 1") has an amplitude modulation in which the surface content of the outer surface (12) and/or the surface content of the inner surface (11) is changed.

8. The method according to claim 6, **characterised in that** the grid has a frequency modulation in which the distance between the grid elements is varied.

## Revendications

1. Document de valeur et/ou de sécurité (100) avec une image en demi-ton ou double ton (101) présentant une trame(1, 1', 1") comprenant une pluralité d'éléments de trame (10, 10a, 10b, 10c, 10e, 10f) formés de façon uniforme ou analogue, sachant que chaque élément de trame possède une surface intérieure (11) et une surface extérieure (12), sachant que la surface extérieure (12) entoure en partie ou complètement la surface intérieure (11) et sachant que
• la surface extérieure (12) comporte une première couleur, et
• la surface intérieure (11) de l'élément de trame (10, 10a, 10b, 10c, 10e, 10f) ne compte aucune couleur ou compte une deuxième couleur, laquelle est différente de la première couleur de la surface extérieure (12) quant à sa luminosité, sa nuance de couleur et/ou sa saturation,
**caractérisé en ce que** la surface extérieure (12) de l'élément de trame (10e, 10f) est constituée en tant que section d'un anneau de cercle ou d'un anneau ovale et la surface intérieure (11) en tant que cercle ou ovale.

2. Document de valeur et/ou de sécurité selon la revendication 1, **caractérisé en ce qu'**une modulation d'amplitude de la trame (1, 1', 1") existe par une modification du contenu superficiel de la surface extérieure (12) et/ou par une modification du contenu superficiel de la surface intérieure (11), sachant que les éléments de trame comportent respectivement le même intervalle.

3. Document de valeur et/ou de sécurité selon la revendication 1, **caractérisé en ce qu'**une modulation de fréquence de la trame (1, 1', 1") réside dans le fait que l'intervalle des éléments de trame est modifié.

4. Document de valeur et/ou de sécurité selon l'une quelconque des revendications précédentes, **caractérisé en ce qu'**un angle d'ouverture (α) de la section de l'anneau de cercle ou de l'anneau ovale est de moins de 180°, de préférence entre 60° et 120°.

5. Document de valeur et/ou de sécurité selon l'une quelconque des revendications précédentes, **caractérisé en ce que** les ouvertures de la surface extérieure de tous les éléments de trames sont respectivement dirigées dans la même direction ou alternativement dans des directions différentes.

6. Procédé de fabrication d'un document de valeur et/ou de sécurité (100), sachant qu'une image en demi-ton ou double ton (101) présentant une trame (1, 1', 1") comprenant une pluralité d'éléments de trame (10, 10a, 10b, 10c, 10e, 10f) formés de façon uniforme ou analogue est apposée, sachant que chaque élément de trame (10, 10a, 10b, 10c, 10e, 10f) comporte une surface intérieure (11) et une surface extérieure (12), sachant que la surface extérieure (12) entoure en partie ou complètement la surface intérieure (11) et sachant que
• la surface extérieure (12) comporte une première couleur, et
• la surface intérieure (11) de l'élément de trame (10, 10a, 10b, 10c, 10e, 10f) ne comporte aucune couleur ou comporte une deuxième couleur, laquelle est différente de la première couleur de la surface extérieure (12) quant à sa luminosité, sa nuance de couleur et/ou sa saturation,
**caractérisé en ce que** la surface extérieure (12) de l'élément de trame (10e, 10f) est constituée en tant que section d'un anneau de cercle ou d'un anneau ovale et la surface intérieure (11) en tant que cercle ou ovale.

7. Procédé selon la revendication 6, **caractérisé en ce que** la trame (1, 1', 1") comporte une modulation de fréquence pour laquelle le contenu superficiel de la surface extérieure (12) et/ou le contenu superficiel de la surface intérieure (11) est modifié.

8. Procédé selon la revendication 6, **caractérisé en ce que** la trame comporte une modulation de fréquence pour laquelle l'intervalle des éléments de trame est modifié.
